# EUROPÄISCHE PATENTSCHRIFT

(11) **EP 3 330 644 B1**
(45) Veröffentlichungstag und Bekanntmachung des Hinweises auf die Patenterteilung: **04.05.2022**
(21) Anmeldenummer: 17201712.1
(22) Anmeldetag: 14.11.2017
(51) Int. Cl.: F25B 49/02, F25B 9/08, F25B 30/02

(54) **KÄLTEANLAGE UND VERFAHREN ZUR REGELUNG EINER KÄLTEANLAGE**
REFRIGERATION SYSTEM AND A METHOD FOR REGULATING A REFRIGERATION SYSTEM
INSTALLATION FRIGORIFIQUE ET PROCÉDÉ DE RÉGLAGE D'UNE INSTALLATION FRIGORIFIQUE

(30) Priorität: 01.12.2016 DE 102016123277
(43) Veröffentlichungstag der Anmeldung: 06.06.2018
(73) Patentinhaber: Wurm GmbH & Co. KG Elektronische Systeme, 42857 Remscheid (DE)
(72) Erfinder: Dreisbach, Heiko, 42781 Haan (DE); Patryarcha, Lukas, 58332 Schwelm (DE)
(74) Vertreter: Manitz Finsterwald Patent- und Rechtsanwaltspartnerschaft mbB

(56) Entgegenhaltungen:
- EP-A2- 1 134 517
- WO-A1-2016/180481
- US-A1- 2004 003 608
- US-A1- 2012 167 601

## Beschreibung

Die vorliegende Erfindung betrifft eine Kälteanlage nach dem Oberbegriff vom Anspruch 1 und ein Verfahren zur

Regelung einer Kälteanlage nach dem Oberbegriff vom Anspruch 9.

Eine Kälteanlage, beispielsweise für eine oder mehrere Kühlstellen in Lebensmittelmärkten, betreibt einen Kältekreis mit einem Kältemittel. Die Kälteanlage umfasst einen Sammelbehälter zum Sammeln von Kältemittel, mindestens einen Verdampfer, der derart ausgebildet ist, dass er einen ihm zugeführten flüssigen Anteil des im Sammelbehälter befindlichen Kältemittels verdampft, mindestens einen ersten Verdichter, der derart ausgebildet ist, dass er einen gasförmigen Anteil des im Sammelbehälter befindlichen Kältemittels ansaugt und verdichtet, einen dem mindestens einen ersten Verdichter nachgeschalteten Verflüssiger oder Gaskühler, mindestens einen dem Verflüssiger oder Gaskühler nachgeschalteten Ejektor mit einem jeweiligen Sauganschluss, der mit einem Ausgang des mindestens einen Verdampfers verbunden ist, wobei der mindestens eine Ejektor derart ausgebildet ist, dass er das von dem Verflüssiger oder Gaskühler erhaltene Kältemittel und das von dem mindestens einen Verdampfer über den Sauganschluss angesaugte Kältemittel dem Sammelbehälter zuführt, und eine Regelungseinrichtung zur Regelung des Betriebs des Kältekreises.

Der Verdampfungsdruck und damit auch die Verdampfungstemperatur, d.h. der Druck und die Temperatur des Kältemittels nach dem mindestens einen Verdampfer, sind durch die mit dem mindestens einen Verdampfer zu erreichende Kühlstellentemperatur nach oben begrenzt. Bei herkömmlichen Kälteanlagen wird die maximal zulässige Verdampfungstemperatur durch geeignete Regler ermittelt und die Verdampfungstemperatur bzw. der Verdampfungsdruck werden entsprechend nachgeführt.

Dokument US 2012/167601 A1 offenbart eine Kälteanlage gemäß dem Oberbegriff des Anspruchs 1 und ein Regelungsverfahren gemäß dem Oberbegriff des Anspruchs 9. Die Dokumente US 2004/003608 A1 und WO 2016/180481 A1 offenbaren ähnliche Kälteanlagen und Regelungsverfahren.

Eine Aufgabe der Erfindung besteht darin, eine Kälteanlage zu schaffen, die eine höhere Effizienz gegenüber herkömmlichen Kälteanlagen aufweist.

Diese Aufgabe wird durch eine Kälteanlage mit den Merkmalen des Anspruchs 1 gelöst.

Die Regelungseinrichtung ist derart ausgebildet, dass sie den Betrieb des Kältekreises auf Basis einer vorgegebenen Beziehung zwischen dem Zustand des Kältemittels im Sammelbehälter und dem Zustand des Kältemittels nach dem mindestens einen Verdampfer regelt, wobei die vorgegebene Beziehung ein vorgegebenes Druckverhältnis zwischen dem Druck des Kältemittels im Sammelbehälter und dem Druck des Kältemittels nach dem mindestens einen Verdampfer oder ein vorgegebenes Temperaturverhältnis zwischen der Temperatur des Kältemittels im Sammelbehälter und der Temperatur des Kältemittels nach dem mindestens einen Verdampfer ist.

Die erfindungsgemäße Kälteanlage erlaubt es, zumindest eine vorgegebene optimale Beziehung zwischen dem Zustand des Kältemittels im Sammelbehälter und dem Zustand des Kältemittels nach dem mindestens einen Verdampfer derart auszuwählen, dass der mindestens eine Ejektor für zumindest einen Betriebszustand des Kältekreises eine maximale Effizienz erreicht und die von dem mindestens einen Ejektor verrichtete Arbeitsleistung maximiert wird. Hierbei kann die genannte vorgegebene Beziehung als konstanter Wert festgelegt sein oder während des Betriebs der Kälteanlage in Abhängigkeit von weiteren Parametern variieren. Indem die vorgegebene Beziehung der Regelung der Kälteanlage zugrunde gelegt wird, wird eine einfache, stabile Regelung ermöglicht.

Die genannte vorgegebene Beziehung kann einen einzelnen Wert (z.B. einen einzelnen kontanten oder variablen Wert) oder eine Vielzahl von Werten (z.B. in Form einer Kennlinie, die zusätzliche Abhängigkeiten enthält) umfassen. Insbesondere können durch Verwendung einer Kennlinie unterschiedliche Betriebszustände (einschließlich unterschiedlicher Betriebsparameter) berücksichtigt werden, wie beispielsweise unterschiedliche Druckwerte oder Temperaturwerte des Kältemittels am Eingang des Ejektors oder beispielsweise eine unterschiedliche Parametrierung für einen Sommer- und Winterbetrieb.

Vorteilhafte Ausführungsformen der Erfindung sind in den abhängigen Ansprüchen genannt und werden nachfolgend erläutert.

Die Regelungseinrichtung kann ferner derart ausgebildet sein, dass sie den Druck des Kältemittels im Sammelbehälter auf einen Sollwert oder einen Sollwertbereich anhand des vorgegebenen Druckverhältnisses (also des vorgegebenen Verhältnisses zwischen dem Druck des Kältemittels im Sammelbehälter und dem Druck des Kältemittels nach dem mindestens einen Verdampfer) regelt. Alternativ kann die Regelungseinrichtung derart ausgebildet sein, dass sie die Temperatur des Kältemittels im Sammelbehälter auf einen Sollwert oder einen Sollwertbereich anhand des vorgegebenen Temperaturverhältnisses (also des vorgegebenen Verhältnisses zwischen der Temperatur des Kältemittels im Sammelbehälter und der Temperatur des Kältemittels nach dem mindestens einen Verdampfer) regelt. Dieses Vorgehen ist insbesondere dann vorteilhaft, wenn ein erwünschter Wert für den Druck oder die Temperatur des Kältemittels nach dem mindestens einen Verdampfer vorgegeben ist. Dieser Wert kann über den vorab festgelegten Wert des vorgegebenen Verhältnisses in den Sollwert für den Druck oder die Temperatur des Kältemittels im Sammelbehälter umgerechnet werden, welcher der Regelung zugrunde gelegt wird. Der für die Regelung benötigte Istwert des Drucks bzw. der Temperatur des Kältemittels im Sammelbehälter kann mittels eines am oder im Sammelbehälter vorgesehenen Sensors ermittelt werden.

Der jeweilige Sollwert kann insbesondere auch einer Begrenzung nach oben und unten unterzogen werden, um einen Sollwertbereich zu erhalten.

In besonders vorteilhafter Weise kann die Regelungseinrichtung derart ausgebildet sein, dass sie den Druck des Kältemittels im Sammelbehälter auf einen Sollwert P_{MD-Sollwert} oder einen vorgegebenen Bereich um den Sollwert P_{MD-sollwert} regelt, wobei der Sollwert P_{MD-Sollwert} sich aus der Gleichung P_{MD-Sollwert} = η_{OPT} * P₀ ergibt. In der vorstehenden Gleichung ist η_{OPT} ein vorgegebener Wert für die Beziehung zwischen dem Zustand des Kältemittels im Sammelbehälter und dem Zustand des Kältemittels nach dem mindestens einen Verdampfer. P₀ ist vorzugsweise ein Sollwert für den Druck des Kältemittels nach dem mindestens einen Verdampfer. P₀ kann aber auch der Istwert des Drucks des Kältemittels nach dem mindestens einen Verdampfer sein, der von einem entsprechenden Sensor gemessen werden kann.

Die von der Regelungseinrichtung verwendete vorgegebene Beziehung zwischen dem Zustand (z.B. Druck oder Temperatur) des Kältemittels im Sammelbehälter und dem Zustand (z.B. Druck oder Temperatur) des Kältemittels nach dem Verdampfer kann insbesondere auf Basis der besonderen Gegebenheiten des oder der Ejektors/en (z.B. Geometrie des Ejektors) festgelegt sein. Da der jeweilige Ejektor eine Vorverdichtung des gasförmigen Kältemittels durchführt und somit für den oder die ersten Verdichter eine Arbeitsentlastung bewirkt, steigt aufgrund der gesteigerten Effizienz des Ejektors auch (indirekt) die Effizienz der gesamten Kälteanlage.

Zusätzlich zu den besonderen Gegebenheiten des Ejektors können für die Festlegung der genannten vorgegebenen Beziehung weitere Parameter, welche den Gesamtwirkungsgrad der Kälteanlage beeinflussen, jedoch auch unmittelbar berücksichtigt werden. Ein derartiger weiterer Parameter ist insbesondere die Effizienz bzw. Leistungszahl des oder der ersten Verdichter(s). Die Effizienz von Kälteverdichtern hängt maßgeblich von den Eintritts- und Austrittsbedingungen des Verdichters ab. So steigt die Effizienz beispielsweise, wenn in einem vorgelagerten Sammelbehälter und somit am Verdichtereingang der Druck erhöht ist. Die vorstehend im Zusammenhang mit dem Ejektor erläuterte vorteilhafte Wirkung der Vorverdichtung des gasförmigen Kältemittels kann somit gemäß einer Ausführungsform auch dadurch berücksichtigt werden, dass die Regelung des Betriebs des Kältekreises auf einer "überlagerten" Effizienzkennlinie aus Ejektoreffizienz und Verdichtereffizienz basiert, d.h. die genannte vorgegebene Beziehung kann auf Basis einer kombinierten Kennlinie aus Effizienz des mindestens einen Ejektors und Effizienz des mindestens einen ersten Verdichters festgelegt sein. Insbesondere kann die Wahl des genannten Sollwerts für den Druck oder die Temperatur des Kältemittels im Sammelbehälter auf einer solchen "überlagerten" Effizienzkennlinie basieren.

Als Stellgröße für die von der Regelungseinrichtung durchgeführte Regelung können verschiedene Größen herangezogen werden.

Insbesondere kann die Regelungseinrichtung derart ausgebildet sein, dass sie zur Regelung des Betriebs des Kältekreises die Saugleistung des oder der ersten Verdichter(s) steuert. Die Steuerung der Saugleistung des jeweiligen Verdichters kann insbesondere durch Anpassen der Drehzahl des Verdichters oder-je nach Typ des Verdichters - durch andere Maßnahmen erfolgen, wie beispielsweise durch Variieren der Anzahl der aktiven Zylinderbänke des Verdichters. Eine Erhöhung der Leistung des jeweiligen ersten Verdichters führt zu einer Absenkung des Drucks des Kältemittels im Sammelbehälter, wohingegen eine Absenkung der Leistung des jeweiligen ersten Verdichters den Druck des Kältemittels im Sammelbehälter erhöht.

Ferner kann die Regelungseinrichtung derart ausgebildet sein, dass sie parallel zur Regelung des Betriebs des Kältekreises über die Leistung des oder der ersten Verdichter(s), oder auch anstelle dieser Steuerung, einen durch den oder die Ejektor(en) strömenden Treibmittelmassenstrom steuert. Hierfür kann ein (Absperr- oder Regel-)Ventil dem Eingang des jeweiligen Ejektors vorgeschaltet oder in den Ejektor integriert sein, wobei über das Ventil bzw. über dessen Öffnungsquerschnitt der Treibmittelmassenstrom des Ejektors angepasst und somit die Saugleistung des Ejektors variiert werden. Ein solches (Absperr- oder Regel-)Ventil kann stetig oder stufig ausgeführt sein.

Alternativ zu einem derartigen Ventil am Eingang des jeweiligen Ejektors oder als integrierter Bestandteil des Ejektors kann der Treibmittelmassenstrom durch den Ejektor auch auf andere Weise einstellbar sein, oder es kann ein (Absperr- oder Regel-)Ventil am Ausgang des Ejektors vorgesehen sein.

Sofern die Druckdifferenz über den jeweiligen Ejektor konstant ist, führt ein größerer Treibmittelmassenstrom durch den Ejektor zu einer Zunahme der beim Drosselvorgang freiwerdenden Energie und somit zu einer höheren Saugleistung des Ejektors. Mit einer höheren Saugleistung stellt sich tendenziell auch ein tieferer Druck des Kältemittels nach dem jeweiligen Verdampfer ein. Ein kleinerer Treibmittelmassenstrom führt demgegenüber zu einer niedrigeren Saugleistung des Ejektors und somit zu einem höheren Druck des Kältemittels nach dem jeweiligen Verdampfer.

Weiterhin kann zwischen dem Verflüssiger oder Gaskühler und dem Sammelbehälter ein Expansionsventil angeordnet sein, welches parallel zu dem mindestens einen Ejektor geschaltet ist.

Gemäß einer Ausführungsform kann mindestens ein zweiter Verdichter zwischen dem mindestens einen Verdampfer und dem Verflüssiger oder Gaskühler angeordnet sein, um gasförmiges Kältemittel vom Ausgang des mindestens einen Verdampfers zu dem Verflüssiger oder Gaskühler zu fördern. Dadurch kann ein Teil des von dem mindestens einen Verdampfer erzeugten Gases direkt wieder dem Verflüssiger oder Gaskühler zugeführt werden.

Weiterhin kann gasförmiges Kältemittel durch ein zwischen dem Sammelbehälter und dem mindestens einen zweiten Verdichter angeordnetes weiteres Expansionsventil direkt von dem Sammelbehälter zu dem mindestens einen zweiten Verdichter einstellbar strömen, ohne dass dieses Kältemittel den mindestens einen Verdampfer durchläuft.

Die Erfindung bezieht sich auch auf ein Verfahren zur Regelung einer Kälteanlage, die einen Kältekreis mit einem Kältemittel betreibt, mit den Merkmalen des Anspruchs 9. Die Kälteanlage umfasst einen Sammelbehälter zum Sammeln von Kältemittel, mindestens einen Verdampfer, der einen ihm zugeführten flüssigen Anteil des im Sammelbehälter befindlichen Kältemittels verdampft, mindestens einen ersten Verdichter, der einen gasförmigen Anteil des im Sammelbehälter befindlichen Kältemittels ansaugt und verdichtet, einen dem mindestens einen ersten Verdichter nachgeschalteten Verflüssiger oder Gaskühler, und mindestens einen dem Verflüssiger oder Gaskühler nachgeschalteten Ejektor mit einem jeweiligen Sauganschluss, der mit einem Ausgang des mindestens einen Verdampfers verbunden ist, wobei der mindestens eine Ejektor das von dem Verflüssiger oder Gaskühler erhaltene Kältemittel und das von dem mindestens einen Verdampfer über den Sauganschluss angesaugte Kältemittel dem Sammelbehälter zuführt.

Der Betrieb des Kältekreises wird auf Basis einer vorgegebenen Beziehung zwischen dem Zustand des Kältemittels im Sammelbehälter und dem Zustand des Kältemittels nach dem mindestens einen Verdampfer geregelt, wobei die vorgegebene Beziehung ein vorgegebenes Druckverhältnis zwischen dem Druck des Kältemittels im Sammelbehälter und dem Druck des Kältemittels nach dem mindestens einen Verdampfer oder ein vorgegebenes Temperaturverhältnis zwischen der Temperatur des Kältemittels im Sammelbehälter und der Temperatur des Kältemittels nach dem mindestens einen Verdampfer ist.

Weiterhin bezieht sich die Erfindung auf eine Regelungseinrichtung für eine Kälteanlage, wobei die Regelungseinrichtung gemäß einer Ausführungsform des erfindungsgemäßen Verfahrens ausgebildet ist.

Die Erfindung wird nachfolgend lediglich beispielhaft unter Bezugnahme auf die Zeichnungen erläutert.
- Fig. 1: zeigt in einer schematischen Darstellung den Aufbau einer Kälteanlage gemäß einem ersten Ausführungsbeispiel.
- Fig. 2: zeigt in einer schematischen Darstellung den Aufbau einer Kälteanlage gemäß einem zweiten Ausführungsbeispiel.

Fig. 1 zeigt eine transkritische Kälteanlage 10 zum Betreiben eines Kältekreises mit einem Kältemittel. Die Kälteanlage 10 dient beispielsweise in einem Lebensmittelmarkt zum Kühlen eines Kühlraums, des Inhalts eines Kühlmöbels der Normalkühlung und/oder des Inhalts eines Kühlmöbels der Tiefkühlung. Das Kältemittel kann ein synthetisches oder natürliches Kältemittel, insbesondere CO₂, sein. In Fig. 1 sind Leitungen, durch die das Kältemittel strömt, durch durchgezogene Linien gekennzeichnet, wobei Pfeile die Strömungsrichtung des Kältemittels anzeigen. Signalleitungen zur Übertragung elektrischer und/oder optischer Signale sind durch gestrichelte Linien dargestellt.

Die Kälteanlage 10 umfasst einen Sammelbehälter 11 zum Sammeln von Kältemittel, mindestens einen Verdampfer 12, mindestens einen ersten Verdichter 13, einen Verflüssiger oder Gaskühler 14, mindestens einen Ejektor 15 mit einem jeweiligen Sauganschluss 16 und eine Regelungseinrichtung 17.

Der Eingang des Verdampfers 12 ist über eine Leitung 18 mit dem Sammelbehälter 11 verbunden, wobei die Leitung 18 im unteren Bereich des Sammelbehälters 11 abzweigt. In die Leitung 18 ist stromaufwärts von dem Verdampfer 12 ein Expansionsventil 19 geschaltet.

Der Eingang des ersten Verdichters 13 ist über eine Saugleitung 20 mit dem Sammelbehälter 11 verbunden, wobei die Saugleitung 20 im oberen Bereich des Sammelbehälters 11 abzweigt. Der Verflüssiger oder Gaskühler 14 ist dem ersten Verdichter 13 nachgeschaltet.

Der Ejektor 15, der statisch oder regelbar sein kann, ist in dem Kältekreis stromabwärts von dem Verflüssiger oder Gaskühler 14 angeordnet. Der Sauganschluss 16 des Ejektors 15 ist über eine Leitung 21 mit dem Ausgang des Verdampfers 12 verbunden. Einem Eingang des Ejektors 15 ist ein Absperr- oder Regelventil 22 vorgeschaltet. Das Absperr- oder Regelventil 22 kann auch in den Ejektor 15 integriert sein. Sofern die Kälteanlage 10 mehrere Ejektoren 15 enthält, sind diese in parallelen Zweigen angeordnet und ihre Sauganschlüsse 16 sind jeweils mit dem Ausgang des Verdampfers 12 verbunden. Außerdem sind den Ejektoren 15 entsprechende Absperr- oder Regelventile 22 vorgeschaltet oder diese sind in die Ejektoren 15 integriert.

Sofern die Kälteanlage 10 mehrere Verdampfer 12 umfasst, können ein oder mehrere Ejektoren 15 mit einem jeweiligen Verdampfer 12 über ihre Sauganschlüsse 16 verbunden sein. Ferner ist in diesem Fall stromaufwärts von jedem der Verdampfer 12 ein jeweiliges Expansionsventil 19 angeordnet.

Darüber hinaus enthält die Kälteanlage 10 einen zu dem Ejektor 15 parallelen Zweig mit einem darin angeordneten Expansionsventil 23, auch Hochdruckdrosselventil genannt. Auf den Zweig mit dem Expansionsventil 23 kann alternativ auch verzichtet werden.

Die parallelen Zweige mit dem mindestens einen Ejektor 15 und dem Expansionsventil 23 führen zu dem Sammelbehälter 11, auch Mitteldruckbehälter oder Separator genannt.

Stromabwärts von dem Verdampfer 12 ist ein Sensor 24 vorgesehen, der den Druck und/oder die Temperatur in der Leitung 21 misst. Ferner misst ein Sensor 25 den Druck und/oder die Temperatur in dem Sammelbehälter 11, und ein Sensor 26 misst den Druck und/oder die Temperatur stromabwärts von dem Verflüssiger oder Verdampfer 14.

Signalleitungen 27 und 28 verbinden Signalausgänge des Sensors 24 bzw. des Sensors 25 mit Signaleingängen der Regelungseinrichtung 17 und dienen dazu, die von den Sensoren 24 und 25 ermittelten Messwerte der Regelungseinrichtung 17 zuzuführen. Obgleich eine entsprechende Signalleitung in Fig. 1 nicht eingezeichnet ist, können auch die von dem Sensor 26 ermittelten Messwerte der Regelungseinrichtung 17 zugeführt werden. Die Regelungseinrichtung 17 erzeugt anhand der ihr zugeführten Messwerte Steuersignale, die über Signalleitungen 29 und 30 in Steuereingänge des ersten Verdichters 13 und des Absperr- oder Regelventils 22 eingespeist werden.

Während des Betriebs der Kälteanlage 10 wird der flüssige Anteil des in dem Sammelbehälter 11 gesammelten Kältemittels über die Leitung 18 dem Expansionsventil 19 zugeführt, welches das flüssige Kältemittel in den Verdampfer 12 einspritzt. Der Verdampfer 12 erzeugt ein Gemisch aus gasförmigem und flüssigem Kältemittel, auch Nassdampf genannt, das von dem Ejektor 15 über die Leitung 21 abgesaugt und auf ein höheres Druckniveau gebracht wird. Die von dem Ejektor 15 durchgeführte Vorverdichtung bedeutet eine Arbeitsentlastung für den ersten Verdichter 13. Von dem Ejektor 15 strömt das Kältemittel in den Sammelbehälter 11.

Der gasförmige Anteil des im Sammelbehälter 11 befindlichen Kältemittels wird von dem ersten Verdichter 13 über die Saugleitung 20 angesaugt und nach der Verdichtung dem Verflüssiger oder Gaskühler 14 zugeführt. Beim anschließenden Drosselvorgang über den Ejektor 15 bzw. das Expansionsventil 23 entsteht zum einen flüssiges Kältemittel für die Versorgung des Verdampfers 12 und zum anderen Drosselgas, welches wieder von dem ersten Verdichter 13 abgeführt werden muss.

Die Regelungseinrichtung 17 regelt den Betrieb des Kältekreises auf Basis einer zuvor festgelegten optimalen Beziehung zwischen dem Zustand des Kältemittels im Sammelbehälter 11 und dem Zustand des Kältemittels nach dem mindestens einen Verdampfer 12. Die vorherige Festlegung der genannten optimalen Beziehung kann empirisch (z.B. aufgrund eines oder mehrerer Kalibrierungsläufe des Kältekreises) oder rechnerisch (insbesondere gemäß der speziellen Geometrie des Ejektors und/oder der Auslegung des Kältekreises) erfolgen.

Ein erwünschter Wert für den Druck P₀ des Kältemittels stromabwärts von dem Verdampfer 12, auch Verdampfungsdruck genannt, oder für die Temperatur T₀ des Kältemittels stromabwärts von dem Verdampfer 12, auch Verdampfungstemperatur genannt, wird über die zuvor festgelegte optimale Beziehung in einen Sollwert für den Druck P_{MD} des Kältemittels im Sammelbehälter 11, auch Sammler- oder Mitteldruck genannt, oder für die Temperatur T_{MD} des Kältemittels im Sammelbehälter 11, auch Sammler- oder Mitteltemperatur genannt, umgerechnet. Dieser Sollwert wird der Regelung zugrunde gelegt. Der Druck P₀ und die Temperatur T₀ werden von dem Sensor 24 gemessen, und der Druck P_{MD} und die Temperatur T_{MD} werden von dem Sensor 25 gemessen.

Bei der zuvor festgelegten optimalen Beziehung zwischen dem Zustand des Kältemittels im Sammelbehälter 11 und dem Zustand des Kältemittels nach dem mindestens einen Verdampfer 12 kann es sich insbesondere um ein optimales Druckverhältnis η_{OPT} zwischen dem Druck P_{MD} im Sammelbehälter 11 und dem Druck P₀ des Kältemittels am Ausgang des Verdampfers 12 handeln: ${η}_{OPT} = {P}_{MD} / {P}_{0}$

Alternativ können die Drücke P_{MD} und P₀ auch über die korrespondierenden Temperaturen T_{MD} und T₀ ausgedrückt werden.

Die entsprechende Gleichung zur Berechnung des Sollwerts P_{MD-Sollwert} für den Druck P_{MD} im Sammelbehälter 11 lautet dann: ${P}_{MD - Sollwert} = {η}_{OPT} * {P}_{0}$

Für den Druck P₀ wird bevorzugt der Sollwert des Verdampfungsdrucks eingesetzt. Allerdings ist es grundsätzlich auch möglich, den Istwert des von dem Sensor 24 gemessenen Drucks zu verwenden.

Der durch die Umrechnung ermittelte Sollwert P_{MD-sollwert} kann einer Begrenzung nach oben und unten unterzogen werden, um einen Sollwertbereich zu erhalten. Die Bereichsgrenzen können fest oder einstellbar sein oder können durch andere Regelprozesse vorgegeben werden. Dadurch wird der Druck P_{MD} unabhängig von dem Sollwert P_{MD-Sollwert} über das optimale Druckverhältnis η_{OPT} in einem vorgebbaren Arbeitsbereich gehalten. Beim Überschreiten der Bereichsgrenzen wird der optimierte Betrieb gezielt verlassen.

Die optimalen Beziehung zwischen dem Zustand des Kältemittels im Sammelbehälter 11 und dem Zustand des Kältemittels nach dem mindestens einen Verdampfer 12 kann beispielsweise von der Geometrie des Ejektors 15, von der Einbausituation des Ejektors 15 und/oder von den generellen Betriebsparametern des Kältekreises, z. B. den Temperaturniveaus, abhängen. Für einen jeweiligen Betrieb der Kälteanlage 10 wird die optimale Beziehung zwischen dem Zustand des Kältemittels im Sammelbehälter 11 und dem Zustand des Kältemittels nach dem mindestens einen Verdampfer 12 jedoch stets vorab festgelegt und im Betrieb, beispielsweise als Umrechnungswert η_{OPT}, beibehalten. Bei einem optimalen Druckverhältnis η_{OPT} wird die maximale Effizienz des Ejektors 15 erreicht und die vom Ejektor 15 verrichtete Arbeitsleistung wird maximal. Die Regelung des Betriebs des Kältekreises ist auf dieser Grundlage einfach zu implementieren.

Durch Variation des Druckverhältnisses η_{OPT} können der vom Ejektor 15 geförderte Massenstrom sowie der sich einstellende Druckhub zwischen den Drücken P₀ und P_{MD} angepasst werden. Bei steigendem Druckhub P_{MD} - P₀ sinkt der geförderte Massenstrom und bei sinkendem Druckhub P_{MD} - P₀ steigt der geförderte Massenstrom.

Zur Einstellung des gewünschten Drucks P_{MD-Sollwert} kann die Regelungseinrichtung 17 die Leistung und insbesondere die Drehzahl des ersten Verdichters 13, der vorzugsweise über einen Frequenzumrichter stetig regelbar ist, anpassen und so direkt Einfluss auf den Druck P_{MD} nehmen. Eine Erhöhung der Leistung des ersten Verdichters 13 führt zu einer Absenkung des Drucks P_{MD}. Eine Absenkung der Leistung des ersten Verdichters 13 führt zu einer Erhöhung des Drucks P_{MD}. Die Regelungseinrichtung 17 regelt über die Leistung des ersten Verdichters 13 den Druck P_{MD} so, dass sich das optimale Druckverhältnis η_{OPT} einstellt.

Als Alternative zur Regelung über die Leistung des ersten Verdichters 13 oder parallel dazu kann die Regelungseinrichtung 17 über das Absperr- oder Regelventil 22 den Treibmittelmassenstrom des Ejektors 15 anpassen und somit die Saugleistung des Ejektors 15 variieren. Das Absperr- oder Regelventil 22 kann stetig oder stufig ausgeführt sein. Sofern die Druckdifferenz P_{GC} - P_{MD} konstant ist, wobei der Druck P_{GC} von dem Sensor 26 stromabwärts vom Verflüssiger oder Gaskühler 14 gemessen wird, führt ein größerer Treibmittelmassenstrom zu einer Zunahme der beim Drosselvorgang freiwerdenden Energie und somit zu einer höheren Saugleistung des Ejektors 15. Mit einer höheren Saugleistung stellt sich tendenziell auch ein tieferer Druck P₀ ein. Ein kleinerer Treibmittelmassenstrom führt bei konstanter Druckdifferenz P_{GC} - P_{MD} zu einer niedrigeren Saugleistung des Ejektors 15 und somit zu einem höheren Druck P₀. Vorzugsweise wird das optimale Druckverhältnis η_{OPT} über die Leistung (z.B. Drehzahl) des ersten Verdichters 13 eingestellt.

Fig. 2 zeigt eine Kälteanlage 40 zum Betreiben eines Kältekreises mit einem Kältemittel, die eine Weiterbildung der in Fig. 1 dargestellten Kälteanlage 10 ist. Gleiche Bezugszeichen bezeichnen in Fig. 1 und 2 gleiche Komponenten, welche die oben beschriebenen Funktionen aufweisen.

Die Kälteanlage 40 enthält zusätzlich zu den Komponenten der Kälteanlage 10 einen zweiten Verdichter 41, auch Niederdruckverdichter genannt, der das gasförmige Kältemittel vom Ausgang des Verdampfers 12 absaugt und verdichtet und anschließend direkt zu dem Verflüssiger oder Gaskühler 14 fördert. Ferner weist die Kälteanlage 40 eine Verbindungsleitung 42 auf, welche die Saugleitung 20 mit dem Eingang des zweiten Verdichters 41 und dem Sauganschluss 16 des Ejektors 15 verbindet. In die Verbindungsleitung 42 ist ein Expansionsventil 43 geschaltet.

Über das Expansionsventil 43 wird dem zweiten Verdichter 41 gasförmiges Kältemittel aus dem Sammelbehälter 11 zugeführt. Ferner kann dem Verdampfer 12 ein in Fig. 2 nicht dargestellter Behälter zum Sammeln von Kältemittel, auch Saugackumulator, nachgeschaltet sein.

### Bezugszeichenliste

- 10: Kälteanlage
- 11: Sammelbehälter
- 12: Verdampfer
- 13: Verdichter
- 14: Verflüssiger oder Gaskühler
- 15: Ejektor
- 16: Sauganschluss
- 17: Regelungseinrichtung
- 18: Leitung
- 19: Expansionsventil
- 20: Saugleitung
- 21: Leitung
- 22: Absperr- oder Regelventil
- 23: Expansionsventil
- 24: Sensor
- 25: Sensor
- 26: Sensor
- 27: Signalleitung
- 28: Signalleitung
- 29: Signalleitung
- 30: Signalleitung
- 40: Kälteanlage
- 41: Verdichter
- 42: Verbindungsleitung
- 43: Expansionsventil

## Patentansprüche

1. Kälteanlage (10, 40) zum Betreiben eines Kältekreises mit einem Kältemittel, umfassend:
- einen Sammelbehälter (11) zum Sammeln von Kältemittel,
- mindestens einen Verdampfer (12), der derart ausgebildet ist, dass er einen dem Verdampfer (12) zugeführten flüssigen Anteil des im Sammelbehälter (11) befindlichen Kältemittels verdampft,
- mindestens einen ersten Verdichter (13), der derart ausgebildet ist, dass er einen gasförmigen Anteil des im Sammelbehälter (11) befindlichen Kältemittels ansaugt und verdichtet,
- einen dem mindestens einen ersten Verdichter (13) nachgeschalteten Verflüssiger oder Gaskühler (14),
- mindestens einen dem Verflüssiger oder Gaskühler (14) nachgeschalteten Ejektor (15) mit einem jeweiligen Sauganschluss (16), der mit einem Ausgang des mindestens einen Verdampfers (12) verbunden ist, wobei der mindestens eine Ejektor (15) derart ausgebildet ist, dass er das von dem Verflüssiger oder Gaskühler (14) erhaltene Kältemittel und das von dem mindestens einen Verdampfer (12) über den Sauganschluss (16) angesaugte Kältemittel dem Sammelbehälter (11) zuführt, und
- eine Regelungseinrichtung (17) zur Regelung des Betriebs des Kältekreises, wobei
- die Regelungseinrichtung (17) derart ausgebildet ist, dass sie den Betrieb des Kältekreises auf Basis einer vorgegebenen Beziehung zwischen dem Zustand des Kältemittels im Sammelbehälter (11) und dem Zustand des Kältemittels nach dem mindestens einen Verdampfer (12) regelt, **dadurch gekennzeichnet, dass** die vorgegebene Beziehung ein vorgegebenes Druckverhältnis zwischen dem Druck des Kältemittels im Sammelbehälter (11) und dem Druck des Kältemittels nach dem mindestens einen Verdampfer (12) oder ein vorgegebenes Temperaturverhältnis zwischen der Temperatur des Kältemittels im Sammelbehälter (11) und der Temperatur des Kältemittels nach dem mindestens einen Verdampfer (12) ist.

2. Kälteanlage (10, 40) nach Anspruch 1,
**dadurch gekennzeichnet, dass**
die Regelungseinrichtung (17) ferner derart ausgebildet ist, dass sie den Druck des Kältemittels im Sammelbehälter (11) auf einen Sollwert oder einen Sollwertbereich anhand des vorgegebenen Druckverhältnisses regelt oder dass sie die Temperatur des Kältemittels im Sammelbehälter (11) auf einen Sollwert oder einen Sollwertbereich anhand des vorgegebenen Temperaturverhältnisses regelt.

3. Kälteanlage (10, 40) nach Anspruch 1 oder 2,
**dadurch gekennzeichnet, dass**
die Regelungseinrichtung (17) ferner derart ausgebildet ist, dass sie den Druck des Kältemittels im Sammelbehälter (11) auf einen Sollwert P_{MD-Sollwert} oder einen vorgegebenen Bereich um den Sollwert P_{MD-Sollwert} regelt, wobei der Sollwert P_{MD-Sollwert} sich aus der Gleichung P_{MD-Sollwert} = η_{OPT} * P₀ ergibt, und wobei η_{OPT} ein vorgegebener Wert für die Beziehung zwischen dem Zustand des Kältemittels im Sammelbehälter (11) und dem Zustand des Kältemittels nach dem mindestens einen Verdampfer (12) ist und P₀ ein Sollwert oder der Istwert des Drucks des Kältemittels nach dem mindestens einen Verdampfer (12) ist.

4. Kälteanlage (10, 40) nach einem der vorhergehenden Ansprüche,
**dadurch gekennzeichnet, dass**
die vorgegebene Beziehung zwischen dem Zustand des Kältemittels im Sammelbehälter (11) und dem Zustand des Kältemittels nach dem mindestens einen Verdampfer (12) auf Basis einer Effizienz des mindestens einen Ejektors (15), oder auf Basis einer kombinierten Kennlinie aus Effizienz des mindestens einen Ejektors (15) und Effizienz des mindestens einen ersten Verdichters (13) festgelegt ist.

5. Kälteanlage (10, 40) nach einem der vorhergehenden Ansprüche,
**dadurch gekennzeichnet, dass**
die Regelungseinrichtung (17) ferner derart ausgebildet ist, dass sie zur Regelung des Betriebs des Kältekreises die Leistung des mindestens einen ersten Verdichters (13) steuert; und/oder dass
die Regelungseinrichtung (17) ferner derart ausgebildet ist, dass sie zur Regelung des Betriebs des Kältekreises einen durch den mindestens einen Ejektor (15) strömenden Treibmittelmassenstrom steuert.

6. Kälteanlage (10, 40) nach einem der vorhergehenden Ansprüche,
**gekennzeichnet durch**
ein zwischen dem Verflüssiger oder Gaskühler (14) und dem Sammelbehälter (11) angeordnetes Expansionsventil (23), welches parallel zu dem mindestens einen Ejektor (15) geschaltet ist.

7. Kälteanlage (40) nach einem der vorhergehenden Ansprüche,
**gekennzeichnet durch**
mindestens einen zwischen dem mindestens einen Verdampfer (12) und dem Verflüssiger oder Gaskühler (14) angeordneten zweiten Verdichter (41), der dazu ausgebildet ist, gasförmiges Kältemittel vom Ausgang des mindestens einen Verdampfers (12) zu dem Verflüssiger oder Gaskühler (14) zu fördern.

8. Kälteanlage (40) nach Anspruch 7,
**gekennzeichnet durch**
ein zwischen dem Sammelbehälter (11) und dem mindestens einen zweiten Verdichter (41) angeordnetes weiteres Expansionsventil (43), das dazu ausgebildet ist, gasförmiges Kältemittel vom Sammelbehälter (11) zu dem mindestens einen zweiten Verdichter (41) einstellbar strömen zu lassen.

9. Verfahren zur Regelung einer Kälteanlage (10, 40), die einen Kältekreis mit einem Kältemittel betreibt, wobei die Kälteanlage (10, 40) umfasst:
- einen Sammelbehälter (11) zum Sammeln von Kältemittel,
- mindestens einen Verdampfer (12), der einen ihm zugeführten flüssigen Anteil des im Sammelbehälter (11) befindlichen Kältemittels verdampft,
- mindestens einen ersten Verdichter (13), der einen gasförmigen Anteil des im Sammelbehälter (11) befindlichen Kältemittels ansaugt und verdichtet,
- einen dem mindestens einen ersten Verdichter (13) nachgeschalteten Verflüssiger oder Gaskühler (14), und
- mindestens einen dem Verflüssiger oder Gaskühler (14) nachgeschalteten Ejektor (15) mit einem jeweiligen Sauganschluss (16), der mit einem Ausgang des mindestens einen Verdampfers (12) verbunden ist, wobei der mindestens eine Ejektor (15) das von dem Verflüssiger oder Gaskühler (14) erhaltene Kältemittel und das von dem mindestens einen Verdampfer (12) über den Sauganschluss (16) angesaugte Kältemittel dem Sammelbehälter (11) zuführt, wobei
- der Betrieb des Kältekreises auf Basis einer vorgegebenen Beziehung zwischen dem Zustand des Kältemittels im Sammelbehälter (11) und dem Zustand des Kältemittels nach dem mindestens einen Verdampfer (12) geregelt wird, **dadurch gekennzeichnet, dass** die vorgegebene Beziehung ein vorgegebenes Druckverhältnis zwischen dem Druck des Kältemittels im Sammelbehälter (11) und dem Druck des Kältemittels nach dem mindestens einen Verdampfer (12) oder ein vorgegebenes Temperaturverhältnis zwischen der Temperatur des Kältemittels im Sammelbehälter (11) und der Temperatur des Kältemittels nach dem mindestens einen Verdampfer (12) ist .

10. Verfahren nach Anspruch 9,
**dadurch gekennzeichnet, dass**
der Druck des Kältemittels im Sammelbehälter (11) auf einen Sollwert oder einen Sollwertbereich anhand des vorgegebenen Druckverhältnisses geregelt wird oder dass die Temperatur des Kältemittels im Sammelbehälter (11) auf einen Sollwert oder einen Sollwertbereich anhand des vorgegebenen Temperaturverhältnisses geregelt wird.

## Claims

1. A refrigeration system (10, 40) for operating a refrigeration circuit having a refrigerant, comprising:
- a collection container (11) for collecting refrigerant;
- at least one evaporator (12) which is configured such that it evaporates a liquid portion of the refrigerant located in the collection container (11) that is supplied to said evaporator (12);
- at least a first compressor (13) which is configured such that it sucks in and compresses a gaseous portion of the refrigerant located in the collection container (11);
- a condenser or gas cooler (14) connected downstream of the at least a first compressor (13);
- at least one ejector (15) which is connected downstream of the condenser or gas cooler (14) and which has a respective suction connector (16) which is connected to an outlet of the at least one evaporator (12), wherein the at least one ejector (15) is configured such that it supplies the refrigerant received from the condenser or gas cooler (14) and the refrigerant sucked in by the at least one evaporator (12) via the suction connector (16) to the collection container (11); and
- a regulation device (17) for regulating the operation of the refrigeration circuit,
wherein
- the regulation device (17) is configured such that it regulates the operation of the refrigeration circuit on the basis of a predefined relationship between the state of the refrigerant in the collection container (11) and the state of the refrigerant downstream of the at least one evaporator (12), **characterized in that** the predefined relationship is a predefined pressure ratio between the pressure of the refrigerant in the collection container (11) and the pressure of the refrigerant downstream of the at least one evaporator (12) or a predefined temperature ratio between the temperature of the refrigerant in the collection container (11) and the temperature of the refrigerant downstream of the at least one evaporator (12).

2. A refrigeration system (10, 40) in accordance with claim 1,
**characterized in that**
the regulation device (17) is further configured such that it regulates the pressure of the refrigerant in the collection container (11) to a desired value or a desired value range on the basis of the predefined pressure ratio or such that it regulates the temperature of the refrigerant in the collection container (11) to a desired value or a desired value range on the basis of the predefined temperature ratio.

3. A refrigeration system (10, 40) in accordance with claim 1 or claim 2,
**characterized in that**
the regulation device (17) is further configured such that it regulates the pressure of the refrigerant in the collection container (11) to a desired value P_{MD-Desired value} or a predefined range around the desired value P_{MD-Desired value}, with the desired value PMD-Desired ᵥₐₗᵤₑ being derived from the equation P_{MD-Desired value} = η_{OPT} * Po, and with η_{OPT} being a predefined value for the relationship between the state of the refrigerant in the collection container (11) and the state of the refrigerant downstream of the at least one evaporator (12) and P₀ being a desired value or the actual value of the pressure of the refrigerant downstream of the at least one evaporator (12).

4. A refrigeration system (10, 40) in accordance with any one of the preceding claims,
**characterized in that**
the predefined relationship between the state of the refrigerant in the collection container (11) and the state of the refrigerant downstream of the at least one evaporator (12) is defined on the basis of an efficiency of the at least one ejector (15) or on the basis of a combined characteristic of the efficiency of the at least one ejector (15) and the efficiency of the at least a first compressor (13).

5. A refrigeration system (10, 40) in accordance with any one of the preceding claims,
**characterized in that**
the regulation device (17) is further configured such that it controls the power of the at least a first compressor (13) in order to regulate the operation of the refrigeration circuit; and/or **in that**
the regulation device (17) is further configured such that it controls a propellant mass flow flowing through the at least one ejector (15) in order to regulate the operation of the refrigeration circuit.

6. A refrigeration system (10, 40) in accordance with any one of the preceding claims,
**characterized by**
an expansion valve (23) which is arranged between the condenser or gas cooler (14) and the collection container (11) and which is connected in parallel with the at least one ejector (15).

7. A refrigeration system (10, 40) in accordance with any one of the preceding claims,
**characterized by**
at least a second compressor (41) which is arranged between the least one evaporator (12) and the condenser or gas cooler (14) and which is configured to convey gaseous refrigerant from the outlet of the at least one evaporator (12) to the condenser or gas cooler (14).

8. A refrigeration system (40) in accordance with claim 7,
**characterized by**
a further expansion valve (43) which is arranged between the collection container (11) and the at least a second compressor (41) and which is configured to allow gaseous refrigerant to flow in a settable manner from the collection container (11) to the at least a second compressor (41).

9. A method of regulating a refrigeration system (10, 40) which operates a refrigeration circuit having a refrigerant, wherein the refrigeration system (10, 40) comprises:
- a collection container (11) for collecting refrigerant;
- at least one evaporator (12) which evaporates a liquid portion of the refrigerant located in the collection container (11) that is supplied to said evaporator (12);
- at least a first compressor (13) which sucks in and compresses a gaseous portion of the refrigerant located in the collection container (11);
- a condenser or gas cooler (14) connected downstream of the at least a first compressor (13); and
- at least one ejector (15) which is connected downstream of the condenser or gas cooler (14) and which has a respective suction connector (16) which is connected to an outlet of the at least one evaporator (12), wherein the at least one ejector (15) supplies the refrigerant received from the condenser or gas cooler (14) and the refrigerant sucked in by the at least one evaporator (12) via the suction connector (16) to the collection container (11),
wherein
- the operation of the refrigeration circuit is regulated on the basis of a predefined relationship between the state of the refrigerant in the collection container (11) and the state of the refrigerant downstream of the at least one evaporator (12), **characterized in that** the predefined relationship is a predefined pressure ratio between the pressure of the refrigerant in the collection container (11) and the pressure of the refrigerant downstream of the at least one evaporator (12) or a predefined temperature ratio between the temperature of the refrigerant in the collection container (11) and the temperature of the refrigerant downstream of the at least one evaporator (12).

10. A method in accordance with claim 9,
**characterized in that**
the pressure of the refrigerant in the collection container (11) is regulated to a desired value or a desired value range on the basis of the predefined pressure ratio; or **in that** the temperature of the refrigerant in the collection container (11) is regulated to a desired value or a desired value range on the basis of the predefined temperature ratio.

## Revendications

1. Installation frigorifique (10, 40) pour faire fonctionner un circuit frigorifique avec un fluide frigorigène, comprenant :
- un récipient collecteur (11) pour collecter le fluide frigorigène,
- au moins un évaporateur (12) réalisé de manière à évaporer une partie liquide, amenée à l'évaporateur (12), du fluide frigorigène se trouvant dans le récipient collecteur (11),
- au moins un premier compresseur (13) réalisé de manière à aspirer et comprimer une partie gazeuse du fluide frigorigène se trouvant dans le récipient collecteur (11),
- un condenseur ou refroidisseur de gaz (14) monté en aval dudit au moins un premier compresseur (13),
- au moins un éjecteur (15) monté en aval du condenseur ou refroidisseur de gaz (14) et présentant un raccord d'aspiration respectif (16) qui est relié à une sortie dudit au moins un évaporateur (12), ledit au moins un éjecteur (15) étant réalisé de manière à amener au récipient collecteur (11) le fluide frigorigène reçu du condenseur ou refroidisseur de gaz (14) et le fluide frigorigène aspiré par ledit au moins un évaporateur (12) via le raccord d'aspiration (16), et
- un dispositif de régulation (17) pour réguler le fonctionnement du circuit frigorifique,
dans laquelle
- le dispositif de régulation (17) est réalisé de manière à réguler le fonctionnement du circuit frigorifique en se basant sur une relation prédéfinie entre l'état du fluide frigorigène dans le récipient collecteur (11) et l'état du fluide frigorigène en aval dudit au moins un évaporateur (12),
**caractérisée en ce que**
la relation prédéfinie est un rapport de pression prédéfini entre la pression du fluide frigorigène dans le récipient collecteur (11) et la pression du fluide frigorigène en aval dudit au moins un évaporateur (12), ou un rapport de température prédéfini entre la température du fluide frigorigène dans le récipient collecteur (11) et la température du fluide frigorigène en aval dudit au moins un évaporateur (12).

2. Installation frigorifique (10, 40) selon la revendication 1,
**caractérisée en ce que**
le dispositif de régulation (17) est en outre réalisé de manière à réguler la pression du fluide frigorigène dans le récipient collecteur (11) à une valeur de consigne ou à une plage de valeurs de consigne en se basant sur le rapport de pression prédéfini, ou de manière à réguler la température du fluide frigorigène dans le récipient collecteur (11) à une valeur de consigne ou à une plage de valeurs de consigne en se basant sur le rapport de température prédéfini.

3. Installation frigorifique (10, 40) selon la revendication 1 ou 2,
**caractérisée en ce que**
le dispositif de régulation (17) est en outre réalisé de telle manière à réguler la pression du fluide frigorigène dans le récipient collecteur (11) à une valeur de consigne P_{MD-valeur} consigne ou à une plage prédéfinie autour de la valeur de consigne P_{MD-valeur} consigne, la valeur de consigne P_{MD-valeur} consigne résultant de l'équation P_{MD-valeur} consigne = η_{OPT} * P₀, et η_{OPT} étant une valeur prédéfinie pour la relation entre l'état du fluide frigorigène dans le récipient collecteur (11) et l'état du fluide frigorigène en aval dudit au moins un évaporateur (12), et P₀ étant une valeur de consigne ou la valeur réelle de la pression du fluide frigorigène en aval dudit au moins un évaporateur (12).

4. Installation frigorifique (10, 40) selon l'une des revendications précédentes,
**caractérisée en ce que**
la relation prédéfinie entre l'état du fluide frigorigène dans le récipient collecteur (11) et l'état du fluide frigorigène en aval dudit au moins un évaporateur (12) est déterminée sur la base d'une efficacité dudit au moins un éjecteur (15), ou sur la base d'une courbe caractéristique combinée de l'efficacité dudit au moins un éjecteur (15) et de l'efficacité dudit au moins un premier compresseur (13).

5. Installation frigorifique (10, 40) selon l'une des revendications précédentes,
**caractérisée en ce que**
pour réguler le fonctionnement du circuit frigorifique, le dispositif de régulation (17) est en outre réalisé de manière à commander la puissance dudit au moins un premier compresseur (13) ; et/ou **en ce que** pour réguler le fonctionnement du circuit frigorifique, le dispositif de régulation (17) est en outre réalisé de manière à commander un débit massique d'agent propulseur s'écoulant à travers ledit au moins un éjecteur (15).

6. Installation frigorifique (10, 40) selon l'une des revendications précédentes,
**caractérisée par**
une vanne de détente (23) disposée entre le condenseur ou refroidisseur de gaz (14) et le récipient collecteur (11), qui est montée en parallèle avec ledit au moins un éjecteur (15).

7. Installation frigorifique (40) selon l'une des revendications précédentes,
**caractérisée par**
au moins un deuxième compresseur (41) qui est disposé entre ledit au moins un évaporateur (12) et ledit condenseur ou refroidisseur de gaz (14) et qui est réalisé pour refouler du fluide frigorigène gazeux depuis la sortie dudit au moins un évaporateur (12) vers ledit condenseur ou refroidisseur de gaz (14).

8. Installation frigorifique (40) selon la revendication 7,
**caractérisée par**
une autre vanne de détente (43) disposée entre le récipient collecteur (11) et ledit au moins un deuxième compresseur (41), qui est réalisée pour faire circuler de manière réglable le fluide frigorigène gazeux depuis le récipient collecteur (11) vers ledit au moins un deuxième compresseur (41).

9. Procédé de régulation d'une installation frigorifique (10, 40) qui fait fonctionner un circuit frigorifique avec un fluide frigorigène, l'installation frigorifique (10, 40) comprenant :
- un récipient collecteur (11) pour collecter le fluide frigorigène,
- au moins un évaporateur (12) qui évapore une partie liquide qui lui est amenée du fluide frigorigène se trouvant dans le récipient collecteur (11),
- au moins un premier compresseur (13) qui aspire et comprime une partie gazeuse du fluide frigorigène se trouvant dans le récipient collecteur (11),
- un condenseur ou refroidisseur de gaz (14) monté en aval dudit au moins un premier compresseur (13), et
- au moins un éjecteur (15) monté en aval du condenseur ou refroidisseur de gaz (14) et présentant un raccord d'aspiration respectif (16) qui est relié à une sortie dudit au moins un évaporateur (12), ledit au moins un éjecteur (15) amenant au récipient collecteur (11) le fluide frigorigène reçu du condenseur ou refroidisseur de gaz (14) et le fluide frigorigène aspiré par ledit au moins un évaporateur (12) via le raccord d'aspiration (16),
dans lequel
- le fonctionnement du circuit frigorifique est régulé sur la base d'une relation prédéfinie entre l'état du fluide frigorigène dans le récipient collecteur (11) et l'état du fluide frigorigène en aval dudit au moins un évaporateur (12),
**caractérisé en ce que**
la relation prédéfinie est un rapport de pression prédéfini entre la pression du fluide frigorigène dans le récipient collecteur (11) et la pression du fluide frigorigène en aval dudit au moins un évaporateur (12), ou un rapport de température prédéfini entre la température du fluide frigorigène dans le récipient collecteur (11) et la température du fluide frigorigène en aval dudit au moins un évaporateur (12).

10. Procédé selon la revendication 9,
**caractérisé en ce que**
la pression du fluide frigorigène dans le récipient collecteur (11) est régulée à une valeur de consigne ou à une plage de valeurs de consigne sur la base du rapport de pression prédéfini, ou
**en ce que** la température du fluide frigorigène dans le récipient collecteur (11) est régulée à une valeur de consigne ou à une plage de valeurs de consigne sur la base du rapport de température prédéfini.
